# EUROPÄISCHE PATENTSCHRIFT

(11) **EP 1 401 754 B1**
(45) Veröffentlichungstag und Bekanntmachung des Hinweises auf die Patenterteilung: **09.03.2005**
(21) Anmeldenummer: 02737715.9
(22) Anmeldetag: 25.06.2002
(51) Int. Cl.: B66B 1/00

(54) **AUFZUGSSCHACHTTÜR**
ELEVATOR HOISTWAY DOOR
PORTE DE CAGE D'ASCENSEUR

(30) Priorität: 02.07.2001 EP 01810640
(43) Veröffentlichungstag der Anmeldung: 31.03.2004
(73) Patentinhaber: INVENTIO AG, CH-6052 Hergiswil (CH)
(72) Erfinder: MUFF, Josef, CH-6024 Hildisrieden (CH); SPIESS, Peter, A., CH-6045 Meggen (CH); CHRISTEN, Jules, CH-6460 Altdorf (CH)
(86) Internationale Anmeldenummer: PCT/CH2002/000341
(87) Internationale Veröffentlichungsnummer: WO 2003/004394

(56) Entgegenhaltungen:
- EP-A- 0 479 239
- EP-A- 1 083 290

## Beschreibung

Die Erfindung betrifft eine Aufzugsschachttür, die einen Türflügel aufweist, welche je mindestens aus einer Frontwand und einer Rückwand besteht, die durch thermisch lösbare Verbindungsmittel miteinander verbunden sind.

Mit der Europäischen Patentanmeldung EP 1 083 290 ist ein Aufzugstürblatt bekannt geworden, bei dem Verbindungsmittel zwischen einer Front- und Rückwand vorgesehen sind, die sich unter Hitzeeinwirkung lösen, wobei zusätzlich wenigstens eine hitzebeständige Verbindung vorgesehen ist. Die hitzebeständige Verbindung sorgt dafür, dass das Aufzugstürblatt im Brandfall nicht auseinanderfällt und somit als Ganzes behandelt werden kann, während die unter Hitzeeinwirkung lösbare Verbindung zwischen Front- und Rückwand im Brandfall eine Relativbewegung zwischen den beiden Wänden ermöglicht. Als unter Hitzeeinwirkung lösbare Verbindung ist eine flächige Verklebung vorgesehen, während als hitzebeständige Verbindungen Nieten oder Schauben in einer oberen Aufnahme für die Befestigung des Aufzugstürblattes an einem Hängewagen verwendet werden. Auf diese Weise soll erreicht werden, dass im Brandfall beim Auflösen der nicht hitzebeständigen Verbindung die Front- und Rückwand sich gegeneinander verschieben können.

Bei diesem Aufzugstürblatt wird die gesamte Schliesskante von der Frontwand gebildet. Im Brandfall, d. h. bei Hitzeeinwirkung auf die Frontwand, und bei Auflösung der nicht hitzebeständigen Verklebungen, wird sich daher die Frontwand und mit ihr die Schliesskante krümmen, so dass sich der Türspalt auf eine unzulässige Breite vergössern kann, während die Rückwand kaum gekrümmt wird.

Der Erfindung liegt die Aufgabe zugrunde, eine Aufzugsschachttür gemäss Oberbegriff vorzuschlagen, die gewährleistet, dass im Brandfall durch Hitzeeinwirkung keine unzulässig grossen Spaltweiten auftreten.

Diese Aufgabe wird durch die im Patentanspruch 1 angegebene Erfindung gelöst.
Hierbei besteht mindestens ein Teil der Schliesskante des betreffenden Türflügels (2,3) aus einem durch die Rückwand (5) gebildeten oder thermisch unlösbar an dieser befestigten Profil (7, 8).

Die mit der Erfindung erzielten Vorteile sind insbesodere darin zu sehen, dass im Brandfall, trotz starker Krümmung der Frontwände der Türflügel, die Rückwände und damit die an diesen befestigten Schliesskanten gerade bleiben. Ein weiterer Vorteil liegt darin, dass bei ein und derselben Rückwand die Schliesskante durch Ansetzen anders geformter Profile variabel gestaltet werden kann, was eine rationellere Fertigung erlaubt und die Herstellungskosten verbilligt.

Im folgenden wird die Erfindung anhand eines Ausführungsbeispieles im Zusammenhang mit der Zeichnung näher erläutert.
Es zeigen:
- Fig. 1: eine Ansicht einer Aufzugsschachttür mit zwei Türflügeln
- Fig. 2: einen Teil-Querschnitt gemäss der Linie II-II in der Fig. 1 in schematischer Darstellung und grösserem Massstab.
- Fig. 3: einen Teil-Querschnitt durch eine Aufzugsschachttür mit nur einem Türflügel

In den Fig. 1 und 2 ist mit 1 eine Aufzugsschachttür bezeichnet, die zwei Türflügel 2, 3 aufweist. Die Türflügel 2, 3 bestehen je aus einer Frontwand 4 und einer Rückwand 5, die mittels eines in der Zeichnung durch gestrichelte Linien dargestellten Klebstoffes 6 miteinander verbunden sind.
Der Klebstoff 6 ist derart beschaffen, dass er sich bei grosser Hitze, beispielsweise im Falle eines Brandes, auflöst. Die Rückwand 5 weist mindestens einen Teil einer Schliesskante des jeweils betreffenden Türflügels 2, 3 auf, wobei die Schliesskante selbst vorzugsweise ein von der Rückwand 5 getrenntes, an dieser beispielsweise durch Nieten 9 befestigtes Profil 7, 8 ist. Das bietet den Vorteil, dass durch Wahl der Form der Profile 7, 8 bei ein und derselben Rückwand 5 unterschiedlich verlaufende Schliesskanten realisiert werden können.

Das Profil 7 des einen Türflügels 2 und das Profil 8 des anderen Türflügels 3 bilden im geschlossenen Zustand der Aufzugsschachttür 1 einen hinteren Türspalt 10, der in Bezug auf Spaltrichtung und/oder seitliche Lage vom vorderen Türspalt 11 abweicht, welcher im vorderen Bereich der Aufzugsschachttür 1 durch die Schliesskanten der Frontwände 4 gebildet wird. Der hintere Türspalt 10 kann hierbei beispielsweise schräg zum vorderen Türspalt 11 verlaufen und dabei eine Symmetrieachse 12 der Aufzugsschachttür 1 kreuzen.

Bei einem Brand löst sich durch die starke Erhitzung die Verklebung, so dass die Rückwände 5 von den Frontwänden 4 getrennt werden. Dabei krümmen sich die dem Feuer direkt ausgesetzten Frontwände 4, während die Rückwände 5 und damit auch die an diesen befestigten, den hinteren Türspalt 10 bildenden Profile 7, 8, die ursprüngliche Form im Wesentlichen beibehalten, so dass sich der Türspalt 10 zwischen den genannten Profilen 7, 8 nicht vergrössert und der Brand nicht auf den Aufzugsschacht übergreifen kann.

Fig. 3 zeigt einen erfindungsgemässen Türflügel in einer Aufzugtüre mit nur einem Türflügel. Im Unterschied zur Ausführung gemäss Fig. 2, wo die Schliesskanten von zwei Türflügeln einen Türspalt bilden, wird bei dieser Anordnung der Türspalt zwischen der Schliesskante eines Türflügels 2 und einem Türpfosten 13 gebildet. Das Profil 14 ist dieser Anordnung entsprechend geformt und bildet mit dem Türpfosten 13 einen hinteren Türspalt 10.

### Bezugszeichenliste

- 1: Aufzugsschachttür
- 2: Türflügel
- 3: Türflügel
- 4: Frontwand
- 5: Rückwand
- 6: Klebstoff
- 7: Profil
- 8: Profil
- 9: Niet
- 10: Türspalt hinten
- 11: Türspalt vorn
- 12: Symmetrieachse
- 13: Türpfosten
- 14: Profil

## Patentansprüche

1. Aufzugsschachttür, die einen Türflügel (2, 3) mit einer Schliesskante aufweist, wobei der Türflügel (2, 3) mindestens aus einer Frontwand (4) und einer Rückwand (5) besteht, die durch thermisch lösbare Verbindungsmittel miteinander verbunden sind,
**dadurch gekennzeichnet,**
**dass** ein hinterer Teil der Schliesskante des betreffenden Türflügels (2,3) aus einem durch die Rückwand (5) gebildeten oder einem an dieser Rückwand (5) thermisch nicht lösbar befestigten Profil (7, 8, 14) besteht und,
**dass** ein vorderer Teil der Schliesskante ein Teil der Frontwand (4) des betreffenden Türflügels (2, 3) ist.

2. Aufzugsschachttür nach Anspruch 1,
**dadurch gekennzeichnet,**
**dass** das Profil (7; 14) des Türflügels (2) mit dem Profil (8) eines gegenüberliegenden Türflügels (3) oder mit einem Türpfosten (13) im geschlossenen Zustand der Aufzugsschachttür (1) einen hinteren Türspalt (10) bildet.

3. Aufzugsschachttür nach Anspruch 2,
**dadurch gekennzeichnet, dass** der hintere Türspalt (10) vom vorderen Türspalt (11) in Bezug auf Spaltrichtung oder seitliche Lage abweicht, wobei der vordere Türspalt (11) entweder durch die Schliesskantenteile von zwei Frontwänden (4) oder durch den Schliesskantenteil einer Frontwand (4) und einen Türpfosten (13) gebildet wird.

4. Aufzugsschachttür nach Anspruch 3,
**dadurch gekennzeichnet,**
**dass** bei einer mehrflügligen Aufzugsschachttür (1) der hintere Türspalt (10) schräg zum vorderen Türspalt ( 11) verläuft, wobei er eine Symmetrieachse (12) der Aufzugsschachttür (1) kreuzt.

## Claims

1. Lift shaft door comprising a door panel (2, 3) with a closing edge, wherein the door panel (2, 3) consists of at least a front wall (4) and a back wall (5), which are connected together by thermally releasable connecting means, **characterised in that** a rearward part of the closing edge of the respective door panel (2, 3) consists of a profile member (7, 8, 14) formed by the back wall (5) or thermally non-detachably fastened to this back wall (5) and that a forward part of the closing edge is a part of the front wall (4) of the respective door panel (2, 3).

2. Lift shaft door according to claim 1, **characterised in that** in the closed state of the lift shaft door (1) the profile member (7; 14) of the door panel (2) forms with the profile member (8) of an opposite door panel (3) or with a door post (13) a rearward door gap (10).

3. Lift shaft door according to claim 2, **characterised in that** the rearward door gap (10) differs from the forward door gap (11) with respect to gap direction or lateral position, wherein the forward door gap (11) is formed either by the closing edge parts of two front walls (4) or by the closing edge part of a front wall (4) and a door post (13).

4. Lift shaft door according to claim 3, **characterised in that** in the case of a multi-panel lift shaft door (1) the rearward door gap (10) extends obliquely relative to the forward door gap (11), wherein it crosses an axis (12) of symmetry of the lift shaft door (1).

## Revendications

1. Porte de cage d'ascenseur qui comprend un battant de porte (2, 3) avec un bord de fermeture, le battant (2, 3) se composant d'au moins une paroi avant (4) et d'une paroi arrière (5) qui sont reliées à l'aide de moyens de liaison aptes à se détacher sous l'effet de la chaleur,
**caractérisée en ce qu'**une partie arrière du bord de fermeture du battant de porte concerné (2, 3) se compose d'un profilé (7, 8, 14) formé par la paroi arrière (5) ou fixé à celle-ci de manière à ne pas se détacher sous l'effet de la chaleur,
et **en ce qu'**une partie avant du bord de fermeture est constituée par une partie de la paroi avant (4) du battant de porte concerné (2, 3).

2. Porte de cage d'ascenseur selon la revendication 1, **caractérisée en ce que** le profilé (7 ; 14) du battant de porte (2) forme avec le profilé (8) d'un battant de porte opposé (3) ou avec un montant de porte (13), dans la position fermée de la porte de cage d'ascenseur (1), une fente de porte arrière (10).

3. Porte de cage d'ascenseur selon la revendication 2, **caractérisée en ce que** la fente de porte arrière (10) a un sens ou une position latérale différents de ceux de la fente de porte avant (11), la fente de porte avant (11) étant formée soit par les parties de bord de fermeture de deux parois avant (4), soit par la partie de bord de fermeture d'une paroi frontale (4) et un montant de porte (13).

4. Porte de cage d'ascenseur selon la revendication 3, **caractérisée en ce que** dans le cas d'une porte de cage d'ascenseur (1) à plusieurs battants, la fente de porte arrière (10) s'étend en biais par rapport à la fente de porte avant (11), en croisant un axe de symétrie (12) de ladite porte de cage d'ascenseur (1).
